# EUROPÄISCHE PATENTSCHRIFT

(11) **EP 1 546 535 B1**
(45) Veröffentlichungstag und Bekanntmachung des Hinweises auf die Patenterteilung: **31.08.2011**
(21) Anmeldenummer: 03769200.1
(22) Anmeldetag: 19.09.2003
(51) Int. Cl.: F02F 3/22, F02F 3/00

(54) **MEHRTEILIGEN GEKÜHLTEN KOLBEN FÜR EINEN VERBRENNUNGSMOTOR**
MULTI-PART COOLED PISTON FOR AN INTERNAL COMBUSTION ENGINE
PISTON REFROIDI COMPOSE DE PLUSIEURS PARTIES POUR MOTEUR A COMBUSTION INTERNE

(30) Priorität: 25.09.2002 DE 10244512
(43) Veröffentlichungstag der Anmeldung: 29.06.2005
(73) Patentinhaber: MAHLE GMBH, 70376 Stuttgart (DE)
(72) Erfinder: KEMNITZ, Peter, 71397 Leutenbach (DE)
(74) Vertreter: Pohle, Reinhard
(86) Internationale Anmeldenummer: PCT/DE2003/003114
(87) Internationale Veröffentlichungsnummer: WO 2004/029442

(56) Entgegenhaltungen:
- US-A- 3 240 193
- US-A- 4 581 983
- US-A- 5 483 869

## Beschreibung

Die Erfindung betrifft einen mehrteiligen gekühlten Kolben für einen Verbrennungsmotor nach dem Oberbegriff des Anspruches 1.

Ein mehrteilig gekühlter Kolben für einen Verbrennungsmotor ist aus der JP 61175255 A bekannt. Dieser Kolben zeigt in Höhe der Ringpartie des Kolbens eine Anzahl von Rippen, zwischen denen eine wärmedämmende Platte zur Minimierung des Wärmetransportes von der Brennraummulde zur Ringpartie angeordnet ist.

Aus der WO 00/77379 A1 ist ein weiterer Kolben für einen Verbrennungsmotor bekannt, der zur Verbesserung der Wärmeabfuhr im Kühlkanal ein Wandteil mit mehreren radial angeordneten aus dünnem Blech bestehende Querwände aufweist.

Aus der US-PS 4,581,983 ist ein zweiteiliger Kolben mit einem aus Stahl geschmiedeten Oberteil bekannt, der einen in Kolbenbodennähe angeordneten, ringförmigen Kühlkanal aufweist. Dieser aus dem Stand der Technik bekannte Kühlkanal weist keine technischen Merkmale auf, die die Kühlwirkung des im Kühlkanal fließenden Kühlöles verbessern.

Aus der US-PS 5,483,869 ist ein Pendelschaftkolben bekannt, der aus einem Kolbengrundkörper mit einem Kolbenoberteil und mit daran angeformten Bolzennaben und aus einem separaten Schaftteil besteht, das mittels Kolbenbolzen mit dem Kolbengrundkörper verbunden ist. Der Pendelschaftkolben weist einen ringförmigen Kühlkanal auf, der teils vom Kolbenoberteil und teils vom Schaftteil begrenzt wird, und der ebenfalls keine technische Merkmale aufweist, die die Kühlwirkung des im Kühlkanal fließenden Kühlöles verbessern.

Die vorgenannten Konstruktionen sind nicht geeignet, den Kolben hinsichtlich seiner Stabilität für hohe Zünddrücke und Temperaturen, wie sie bei modernen Dieselmotoren auftreten, zu verbessern.

Der Erfindung liegt daher die Aufgabe zugrunde, einen mehrteiligen gekühlten Kolben anzugeben, der mit einer ausreichenden Formstabilität und einem Kühlsystem mit verbesserter Kühlwirkung kostengünstig herstellbar ist.

Gelöst wird die Aufgabe mit den im Kennzeichen des Hauptanspruches stehenden Merkmalen.

Bei einem derart hergestellten Kolben kann der Kühlkanal näher in Richtung Kolbenboden bzw. Verbrennungsmulde ausgeformt werden und weist trotzdem eine ausgezeichnete Formstabilität auf. Außerdem erfolgt durch die Anordnung der Stützrippen eine Art Kammerbildung im Kühlkanal, d. h., eine Erzeugung von Shaker-Räumen, wodurch eine Verlängerung der Verweildauer des Kühlöls und damit eine verbesserte Wärmeableitung der zu kühlenden Kolbenbereiche erreicht wird.

Vorteilhafte Weiterbildungen sind Gegenstand der Unteransprüche.

Die Erfindung wird im Folgenden anhand eines Ausführungsbeispiels näher erläutert. Es zeigt:
- Fig. 1: einen erfindungsgemäßen Kolben im Querschnitt, geschnitten in Bolzenrichtung;
- Fig. 2: einen erfindungsgemäßen Kolben in Unteransicht, geschnitten entlang der Linie II gemäß Fig. 1;
- Fig. 3: einen erfindungsgemäßen Kolben im Querschnitt, geschnitten quer zur Kolbenbolzenrichtung;
- Fig. 4: einen erfindungsgemäßen Kolben, geschnitten entlang der Linie IV-IV aus Fig.1;
- Fig. 5: einen erfindungsgemäßen Kolben in perspektivischer Ansicht;
- Fig. 6: einen erfindungsgemäßen Kolben, geschnitten entlang der Linie IV-IV aus Fig.1, in einem weiteren Ausführungsbeispiel.

Der erfindungsgemäße mehrteilig gekühlte Kolben 20 besteht aus einem geschmiedeten Kolbenoberteil 1 mit einer Verbrennungsmulde 3, Ringwand 4 mit Ringpartie 11 und einem (oberen, zum Kolbenboden hin) Teil eines Kühlkanals 7 sowie aus einem Kolbenunterteil 2, das einen (unteren, zum Kolbenschaft 9 hin) Teil eines Kühlkanals7, einen Kolbenschaft 9 sowie Nabenabstützungen 6, wie aus Fig. 5 ersichtlich, umfasst. Gemäß Ausführungsbeispiel sind im Kühlkanal 7 Bohrungen 14 vorgesehen, die auf dem Umfang symmetrisch verteilt angeordnet und in Richtung des Kolbenbodens, d. h. parallel zur Kolbenlängsachse K, eingebracht sind. Die Tiefe h_{B} der Bohrungen beträgt maximal die Hälfte der Gesamthöhe H des Kühlkanals 7, sodass ein ungehinderter Kühlölkreislauf gewährleistet bleibt. Durch diese Konstruktion werden Shaker-Räume für das Kühlöl geschaffen, welche die Kühlwirkung erhöhen. In den Figuren ist der jeweilige Ölein- und Ölauslass nicht dargestellt.

Wie die Figuren 3 und 4 zeigen, gehen die zwischen den Bohrungen 14 als Stützrippen 8 bezeichneten Materialbereiche radial zur Kolbenlängsachse K in Abschnitte einer Ringrippe 5 über, die in ihrer Gesamtheit die Ringrippe 5 bildet. Die Bohrungen 14 und damit die Stützrippen 8 sind, wie in Fig. 4 dargestellt, radial symmetrisch über den Umfang des Kühlkanals 7 verteilt angeordnet. In einem weiteren Ausführungsbeispiel (nicht dargestellt) kann die Verteilung derart gestaltet sein, dass in Druck-Gegendruckrichtung D, GD des Kolbens 20 eine größere Anzahl von Bohrungen 14 und damit Stützrippen 8 angeordnet ist, als quer dazu, d. h., eine unsymmetrische umfangsseitige Verteilung im Kühlkanal 7 erfolgt. So kann die Verteilung der Bohrungen 14 und damit der Stützrippen 8 im Kühlkanal 7, wenn dieser nach den durch die Kolbenhauptachsen K_{H} gebildeten Quadranten I - IV charakterisiert wird, derart sein, dass innerhalb eines Quadranten eine symmetrische (Fig.6) oder unsymmetrische Verteilung (nicht dargestellt) vorgesehen ist, die sich in den gegenüberliegenden Quadranten, also I. und III. oder II. und IV., wiederfindet. Dadurch kann im Lastfall den auftretenden Temperatur- und Spannungsbelastungen des Kolbens 20 besser entgegnet werden. Die Bohrungen 14 können dabei durch Rundbohrungen, wie in den Figuren 4 und 6 dargestellt, oder Langlochbohrungen (nicht dargestellt), die mit ihrer langen Seite in Richtung von der Kolbenmitte nach radial außen zur Kolbenwand, ausgerichtet sein. Mit diesen jeweiligen Ausführungsbeispielen der Bohrungsanordnungen wird erreicht, dass diese unterschiedliche Abstände aufweisen und damit das als Stützrippen 8 ausgebildete Material vergrößert wird. Zur weiteren Beeinflussung der Wärmeableitung von der Verbrennungsmulde 3 können die Spitzen der Bohrungen 14 rund oder, wie in Fig. 1 gezeigt, winklig ausgeführt sein.

Die Achsen der Bohrungen 14 können, wie Fig. 1 zeigt, parallel zur Kolbenlängsachse K und/oder, d. h. in Kombination, in einem spitzen Winkel dazu angeordnet sein, wobei die Bohrungen 14 in Richtung Verbrennungsmulde 3 zeigen.

Aus den Nabenabstützungen 6 heraus ist eine ringförmig umlaufende Tragrippe 10 ausgebildet, wie aus Fig. 3 ersichtlich, die in ihren geometrischen Abmessungen mit der Ringrippe 5 korrespondiert. Das Kolbenoberteil 1 und Kolbenunterteil 2 ist über die Trag- und Ringrippe 10 bzw. 5 mittels eines Schweiß- oder Lötverfahrens unlösbar miteinander verbunden, wobei nachfolgend eine Endbearbeitung des Kolbens 20 zu einem in einem Motor einsetzbaren Kolben mittels spanabhebender Bearbeitung durchgeführt wird. Das Kolbenoberteil 1 besteht vorteilhaft aus einem oxidationsbeständigen und/oder warmfesten Werkstoff und das Kolbenunterteil 2 aus einem ausscheidungs-härtenden ferritisch-perlitischen Stahl oder Vergütungsstahl.

Im verbundenen Zustand von Kolbenober- und -unterteil 1 und 2 bilden die äußeren Kolbenwandbereiche zwischen beiden Kolbenteilen 1 und 2 eine Auflagefläche aus, die durch einen wenige zehntel Millimeter breiten Spalt 13 gekennzeichnet ist. Dieser kann offen bleiben oder mittels eines temperaturbeständigen Dichtungsringes, der vor dem Fügen beider Kolbenteile 1 und 2 auf einer der Auflageflächen, beispielsweise der des Kolbenunterteils 2, positioniert wird, abgedichtet sein.

### Bezugszeichen

- Mehrteilig gekühlter Kolben: 20
- Kolbenoberteil: 1
- Kolbenunterteil: 2
- Verbrennungsmulde: 3
- Ringwand: 4
- Ringrippe: 5
- Nabenabstützung: 6
- Kühlkanal: 7
- Stützrippen: 8
- Kolbenschaft: 9
- Tragrippe: 10
- Ringpartie: 11
- Naben: 12
- Spalt: 13
- Bohrung: 14
- Dichtung: 15
- Kolbenlängsachse: K
- Kolbenhauptachse: K_{H}
- Kühlkanalhöhe: H
- Tiefe der Bohrung: h_{B}
- Druck-Gegendruckrichtung des Kolbens: D, GD

## Patentansprüche

1. Mehrteiliger gekühlter Kolben (20) für einen Verbrennungsmotor, mit einem aus Stahl geschmiedeten Kolbenoberteil (1), das eine Verbrennungsmulde (3) im Kolbenboden und eine Ringwand (4) mit Ringpartie (11) umfasst, und mit einem Kolbenunterteil (2), das einen Kolbenschaft (9), Naben (12) zur Aufnahme des den Kolben (20) mit dem Pleuel verbindenden Kolbenbolzen sowie mit den Kolbenschaft (9) verbundene Nabenabstützungen (6) umfasst, wobei ein Kühlkanal (7) durch das Kolbenoberteil (1) und das Kolbenunterteil (2) gebildet und in seinem Querschnitt durch diese begrenzt ist, wobei das Kolbenoberteil (1) eine durch die Innenwand des Kühlkanals begrenzte, umlaufende Ringrippe (5) und das Kolbenunterteil (2) eine ringförmig umlaufende, mit den Nabenabstützungen (6) verbundene Tragrippe (10) aufweisen, und wobei das Kolbenoberteil (1) und das Kolbenunterteil (2) mittels der Ringrippe (5) und der Tragrippe (10) unlösbar verbunden sind,
**dadurch gekennzeichnet,**
- **dass** der im Kolbenoberteil (1) eingeformte Kühlkanal (7) auf seinem Umfang verteilt zum Kolbenboden hin gerichtete Bohrungen (14) aufweist, wobei das zwischen den Bohrungen (14) vorhandene Kolbenmaterial Stützrippen (8) bildet, die radial zur Kolbenlängsachse (K) hin jeweils Abschnitte der umlaufenden Ringrippe (5) bilden, undd
- **dass** die den Kühlkanal (7) begrenzende Ringwand (4) über ihren Wandquerschnitt einen Spalt (13) mit dem Kolbenunterteil (2) bildet.

2. Kolben (20) nach Anspruch 1, **dadurch gekennzeichnet, dass** die Bohrungen (14) radial symmetrisch und/oder unsymmetrisch über den Umfang des Kühlkanals (7) verteilt sind.

3. Kolben (20) nach Anspruch 1 und 2, **dadurch gekennzeichnet, dass** die Bohrungen (14) eine Tiefe (h_{B}) aufweisen, die maximal die Hälfte der Gesamthöhe (H) des Kühlkanals (7) beträgt.

4. Kolben (20) nach Anspruch 1 bis 3, **dadurch gekennzeichnet, dass** wenigstens ein Teil der Achsen der Bohrungen (14) parallel zur Kolbenlängsachse (K) verlaufen.

5. Kolben (20) nach Anspruch 4, **dadurch gekennzeichnet, dass** die Achsen der Bohrungen (14) unter einem spitzen Winkel zur Kolbenlängsachse (K) verlaufen.

6. Kolben (20) nach Anspruch 5, **dadurch gekennzeichnet, dass** die Bohrungen (14) eine zylindrische oder langlochförmige Form aufweisen.

7. Kolben (20) nach Anspruch 1, **dadurch gekennzeichnet, dass** im Spalt (13) ein Dichtelement (15) angeordnet ist.

8. Kolben (20) nach Anspruch 1, **dadurch gekennzeichnet, dass** die unlösbare Verbindung des Kolbenober- und Kolbenunterteils (1, 2) eine Schweiß- oder Lötverbindung ist.

9. Kolben (20) nach Anspruch 1, **dadurch gekennzeichnet, dass** das Kolbenoberteil (1) aus einem oxidationsbeständigen und/oder warmfesten Werkstoff und das Kolbenunterteil (2) aus einem ausscheidungshärtenden ferritisch-perlitischen Stahl oder Vergütungsstahl besteht.

## Claims

1. Multiple cooled pistons (20) for a combustion motor with a steel forged upper piston part (1) which encompasses a combustion bowl (3) in the piston crown and an annular wall (4) with ring belt (11) and with a lower piston part (2) which encompasses a piston skirt (9), hub (12) for the housing of the gudgeon pins connecting the pistons (20) with the connecting rods as well as the hub supports (6) connected with the piston skirt (9), whereby a cooling channel (7) is formed by the upper piston part (1) and the lower piston part (2) and whose cross-section is delimited by these, whereby the upper piston part (1) has a circumferential annular rib (5) delimited by the inner wall of the cooling channel and the lower piston part (2) has an annular-shaped circumferential supporting rib (10) connected to the hub supports (6) and whereby the upper piston part (1) and the lower piston part (2) are joined integrally by the annular ribs (5) and the supporting ribs (10),
**characterised by** the fact that
- the cooling channel (7) formed in the piston upper part (1) has holes (14) distributed throughout it to the piston crown, whereby the existing piston material forms supporting ribs (8) between the holes (14) which form sections of the circumferential annular rib (5) radially to the piston longitudinal axis (K) and
- that the annular wall (4) delimiting the cooling channel (7) forms a gap (13) with the piston lower part (2) along its wall cross-section.

2. Pistons (20) in accordance with claim 1, **characterised by** the fact that the holes (14) being distributed radially symmetrical and/or asymmetrical along the course of the cooling channel (7).

3. Pistons (20) in accordance with claims 1 and 2, **characterised by** the fact that the holes (14) have a depth (h_{B}) which amounts at most to half of the total height (H) of the cooling channel (7).

4. Pistons (20) in accordance with claims 1 through 3, **characterised by** the fact that at least a portion of the axes of the holes (14) run parallel to the piston longitudinal axis (K).

5. Pistons (20) in accordance with claim 4, **characterised by** the fact that the axes of the holes (14) run at an acute angle to the piston longitudinal axis (K).

6. Pistons (20) in accordance with claim 5, **characterised by** the fact that the holes (14) have a cylindrical or oblong shape.

7. Pistons (20) in accordance with claim 1, **characterised by** the fact that a sealing element (15) is located in the gap (13).

8. Pistons (20) in accordance with claim 1, **characterised by** the fact that the integral connection of the piston upper part and the piston lower part (1, 2) is a welded or soldered joint.

9. Pistons (20) in accordance with claim 1, **characterised by** the fact that the piston upper part (1) is made from an oxidation resistant and/or temperature resistant material and the piston lower part (2) is made from precipitation hardening ferritic-perlitic steel or tempered steel.

## Revendications

1. Piston refroidi (20) constitué de plusieurs pièces pour un moteur à combustion interne, avec une partie supérieure de piston (1) en acier forgé, qui comprend une cavité de combustion (3) dans le corps de piston et une paroi annulaire (4) pourvue d'une partie annulaire (11), et avec une partie inférieure de piston (2), qui comprend une jupe de piston (9), des moyeux (12) servant à loger l'axe de piston reliant le piston (20) à la bielle ainsi que des supports de moyeux (6) reliés à la jupe de piston (9), dans lequel un canal de refroidissement (7) est formé à travers la partie supérieure de piston (1) et la partie inférieure de piston (2) et est délimité par celles-ci dans sa section transversale, dans lequel la partie supérieure de piston (1) présente une nervure annulaire périphérique (5) délimitée par la paroi intérieure du canal de refroidissement et la partie inférieure de piston (2) présente une nervure de support (10) annulaire périphérique reliée aux supports de moyeux (6), et dans lequel la partie supérieure de piston (1) et la partie inférieure de piston (2) sont reliées de manière inamovible au moyen de la rainure annulaire (5) et de la rainure de support (10),
**caractérisé en ce que**
- le canal de refroidissement (7) formé dans la partie supérieure de piston (1) présente sur sa périphérie des alésages (14) orientés vers le fond de piston, dans lequel le matériau de piston présent entre les alésages (14) forme des nervures d'appui (8), qui forment dans le sens radial à l'axe longitudinal de piston (K) respectivement des sections de la nervure annulaire périphérique (5), et
- **en ce que** la paroi annulaire (4) délimitant le canal de refroidissement (7) forme un interstice (13) avec la partie inférieure de piston (2) sur sa section transversale de paroi.

2. Piston (20) selon la revendication 1, **caractérisé en ce que** les alésages (14) sont répartis de manière symétrique et/ou non symétrique dans le sens radial sur la périphérie du canal de refroidissement (7).

3. Piston (20) selon les revendications 1 et 2, **caractérisé en ce que** les alésages (14) présentent une profondeur (h_{B}) qui représente au maximum la moitié de la hauteur totale (H) du canal de refroidissement (7).

4. Piston (20) selon les revendications 1 à 3, **caractérisé en ce qu'**au moins une partie des axes des alésages (14) sont parallèles à l'axe longitudinal de piston (K).

5. Piston (20) selon la revendication 4, **caractérisé en ce que** les axes des alésages (14) s'étendent selon un angle aigu par rapport à l'axe longitudinal de piston (K).

6. Piston (20) selon la revendication 5, **caractérisé en ce que** les alésages (14) présentent une forme cylindrique ou une forme de trou ovale.

7. Piston (20) selon la revendication 1, **caractérisé en ce qu'**un élément étanche (15) est agencé dans l'interstice (13).

8. Piston (20) selon la revendication 1, **caractérisé en ce que** la liaison inamovible des parties supérieure et inférieure de piston (1, 2) est une liaison par soudage ou brasée.

9. Piston (20) selon la revendication 1, **caractérisé en ce que** la partie supérieure de piston (1) se compose d'un matériau résistant à l'oxydation et/ou thermostable et la partie inférieure de piston (2) se compose d'un acier ferritique-perlitique ou d'un acier de traitement à durcissement par précipitation.
